# FASCICULE DE BREVET EUROPEEN

(11) **EP 0 069 651 B1**
(45) Date de publication et mention de la délivrance du brevet: **08.01.1986**
(21) Numéro de dépôt: 82401205.8
(22) Date de dépôt: 29.06.1982
(51) Int. Cl.: H01P 1/205

(54) **Filtre à résonateurs, à pointe d'affaiblissement infini réglable**
Resonatorenfilter mit einem einstellbaren Dämpfungspol
Resonator filter with an adjustable pole in infinite attenuation

(30) Priorité: 07.07.1981 FR 8113321
(43) Date de publication de la demande: 12.01.1983
(73) Titulaire: THOMSON-CSF, 75008 Paris (FR)
(72) Inventeur: Henriot, Marie-Christine, F-75379 Paris Cedex 08 (FR); Janer, Patrick, F-75379 Paris Cedex 08 (FR)
(74) Mandataire: Weinmiller, Jürgen

## Description

La présente invention se rapporte aux filtres hyperfréquences comportant des résonateurs disposés à la file entre l'entrée et la sortie du filtre et dans lesquels deux résonateurs non adjacents sont couplés par une plaque conductrice de forme allongée, ayant ses deux extrémités situées, respectivement, au voisinage de ces deux résonateurs non adjacents et présentant une courbure dont la concavité est tournée vers les résonateurs situés entre les deux résonateurs non adjacents.

De tels filtres sont connus par exemple par la demande de brevet allemand 2218277. Dans ces filtres connus la position de la plaque conductrice est déterminée lors de la réalisation du filtre et ne peut être modifiée par la suite qu'en ouvrant le boîtier du filtre et en changeant l'épaisseur de pièces isolantes qui déterminent la position de la plaque conductrice par rapport aux résonateurs.

La présente invention a pour but de proposer un filtre où le réglage de la position de la plaque métallique ne nécessite pas l'ouverture du boîtier. Ceci est obtenu principalement en utilisant une plaque conductrice élastique et une vis isolante qui traverse le boîtier du filtre et vient en appui sur la plaque.

Selon l'invention, un filtre hyperfréquence comportant n résonateurs (n entier au moins égal à 3) disposés à la file entre l'entrée et la sortie du filtre et dans lequel deux résonateurs non adjacents, au moins, qui seront dits résonateurs séparés couplés, sont couplés par une plaque conductrice de forme allongée, ayant ses deux extrémités situées, respectivement, au voisinage de deux résonateurs séparés-couplés et présentant une courbure dont la concavité est tournée vers ceux des n-2 autres résonateurs situés entre les deux résonateurs séparés-couplés, est caractérisé en ce que la plaque est une plaque élastique dont un point est fixe et dont l'une des extrémités est libre et en ce qu'une vis isolante, de réglage traversant la paroi du boîtier du filtre, permet le réglage de la position de l'extrémité libre de la plaque par rapport à l'un des résonateurs séparés-couplés en venant appuyer sur la plaque.

La présente invention sera mieux comprise et d'autres caractéristiques apparaîtront à l'aide de la description ci-après et des figures s'y rapportant qui représentent:
- la figure 1 un filtre selon l'invention, capot ouvert
- la figure 2 une coupe partielle du filtre selon la figure 1.

Sur les figures les éléments correspondants sont désignés par les mêmes repères.

Le filtre selon la figure 1 comprend une cavité métallique, 1, dans laquelle sont placés quatre résonateurs, R, à R₄, formés de tronçons de ligne. Ce filtre est du type filtre en peigne du fait de la disposition de ses résonateurs. La cavité 1 est un boîtier métallique comportant un fond 2 solidaire de quatre parois verticales, et un capot 5; les résonateurs sont tubulaires et sont parallèles entre eux. Le nombre des résonateurs permet de déterminer le nombre de pôles de la fonction de transfert amplitude/fréquence. Ce filtre comporte en plus un adaptateur d'impédance d'entrée ZE et un adaptateur d'impédance de sortie ZS. Chaque résonateur est fixé par une première extrémité à un côté vertical, 3, du boîtier, et est couplé, à sa seconde extrémité, au côté vertical opposé, 4, par un couplage capacitif, C, à C₄. Les couplages capacitifs sont réalisés par des tiges filetées conductrices qui pénètrent chacune en partie à l'intérieur de chaque résonateur sans les toucher du côté ou le potentiel est non nul c'est-à-dire par l'extrémité opposée au côté 3 du boîtier. Chaque tige est accessible de l'extérieur du boîtier et peut être vissée ou dévissée pour obtenir la fréquence d'accord de chaque résonateur. Les tiges permettent donc de faire varier la capacité d'accord correspondante. L'entrée E du filtre est prise sur le côté vertical 3. L'adaptateur d'impédance d'entrée ZE est un tronçon de ligne conducteur placé en amont du premier résonateur, Rₗ. Cet adaptateur ZE est relié à l'entrée E par l'une de ses extrémités et est relié à la masse par l'autre extrémité. La sortie S du filtre est prise sur le côté vertical 3. L'adaptateurZS est un tronçon de ligne conducteur placé en aval du résonateur R₄. Cet adaptateur ZS est relié à la sortie S par l'une de ses extrémités et est relié à la masse par l'autre extrémité.

Le domaine des fréquences de filtrage d'un tel filtre peut aller de 500 Mhz jusqu'à quelques GHz.

Dans la réalisation décrite la fréquence centrale Fc était de l'ordre de 825 MHz et la bande passante AF de l'ordre de 10% de la fréquence centrale. D'autre part une réponse amplitude/fréquence selon Tchebycheff a été choisie qui présentent donc un minimum d'ondulation dans la bande passante. Les résonateurs présentent des couplages primaires entre eux. Ces couplages primaires entre résonateurs adjacents sont généralement capacitifs et fonction de la distance séparant les deux résonateurs adjacents. Cette distance a été choisie de façon à obtenir la fonction de filtrage désirée.

Le filtre des figures 1 et 2 comporte également une plaque conductrice 6 qui sert à créer un couplage secondaire entre les deux résonateurs non adjacents R, et R₄. La plaque 6 est une plaque allongée présentant une certaine élasticité. Comme cela apparaît sur les figures 1 et 2 cette plaque est solidaire du résonateur Rₗ. Cette plaque est placée à une distance D des résonateurs R₂R₃ suffisante pour qu'il n'y ait pratiquement pas de couplage avec ces résonateurs. Les extrémités 7 et 8 de la plaque 6 sont recourbées et présentent des replis plats 9 et 10 en face respectivement des résonateurs R, et R₄. L'une des extrémités, 7, de la plaque est rendue solidaire du résonateur R_{I} par une soudure, 20, entre le repli plat 10 et ce résonateur. La plaque 6 se trouve donc reliée électriquement au résonateur Rₗ. L'autre extrémité 8 de la plaque a son repli plat 9 situé à une distance d'au4dessus du résonateur R_{.}; la distance d est très inférieure à la distance D.

Le capot 5 est percé d'un trou fileté, 19a, qui est situé au-dessus du résonateur R4 quand le capot 5 est fermé. Le trou fileté 19a traverse le capot 5 et permet le passage d'une vis isolante 19. La tête de la vis 19 se trouve à l'extérieur du filtre, son corps est vissé dans le trou 19a et son extrémité se trouve en contact avec le repli plat 9 de la plaque. Ce contact est guidé au moyen d'un pivot 8a fixé au repli plat 9, perpendiculaire à ce repli plat et pénétrant à l'intérieur de la vis 19 dans un logement réalisé à cet effet.

La vis 19 permet donc, par vissage ou dévissage et grâce à l'élasticité de la plaque 6, de rapprocher ou d'éloigner le repli plat 9 de la plaque 6 du résonateur R₄ et ceci afin de faire varier le couplage secondaire réalisé entre le résonateur R_{I} et le résonateur R₄; il est possible ainsi de déplacer la pointe d'affaiblissement infini, obtenue par le couplage secondaire, dans une bande de fréquences comprises entre la fréquence de coupure du filtre délimitant la bande utile et une fréquence supérieure à cette fréquence de coupure.

La présente invention n'est pas limitée à l'exemple décrit, c'est ainsi qu'il est possible de réaliser, dans un même filtre, plusieurs couplages secondaires entre résonateurs non adjacents afin d'obtenir plusieurs pointes d'affaiblissement infini et donc de prévoir plusieurs réglages par plaque élastique et vis isolante. De même, la présente invention s'applique à tous les filtres hyperfréquence comportant plus de deux résonateurs disposés à la file, ces résonateurs pouvant être tout aussi bien des tronçons de ligne que des résonateurs en diélectrique.

De même il est possible de prévoir, en variante, une plaque conductrice du genre de la plaque 6 mais qui serait libre à ses deux extrémités et fixée, en son milieu, au capot 5 par un dispositif isolant; le réglage de la position de chacune ou de l'une des deux extrémités de la plaque par rapport aux résonateurs correspondants s'effectue par une vis isolante du genre de la vis 19.

## Revendications

1. Filtre comportant n résonateurs (n entier au moins égal à 3) disposés à la file entre l'entrée et la sortie du filtre et dans lequel deux résonateurs non adjacents, au moins, qui seront dits résonateurs séparés couplés, sont couplés par une plaque conductrice (6) de forme allongée, ayant ses deux extrémités (7, 8) situées, respectivement, au voisinage des deux résonateurs séparés-couplés (Rₗ, R₄) et présentant une courbure dont la concavité est tournée vers ceux (R₂, R₃), des n-2 autres résonateurs situés entre les deux résonateurs séparés-couplés, caractérisé en ce que la plaque (6) est une plaque élastique dont un point est fixe et dont l'une des extrémités est libre et en ce qu'une vis isolante, de réglage (19) traversant la paroi du boîtier du filtre, permet le réglage de la position de l'extrémité libre (8) de la plaque par rapport à l'un (R₄) des résonateurs séparés-couplés en venant appuyer sur la plaque.

2. Filtre selon la revendication 1, caractérisé en ce que la plaque (6) est en contact, à l'autre de ses extrémités, avec l'un (R₁) des résonateurs séparés couplés (Rᵢ, R₄) grâce à un dispositif de fixation (20).

## Patentansprüche

1. Filter mit n Resonatoren (wobei n eine ganze Zahl und mindestens gleich 3 ist), die zwischen dem Eingang und dem Ausgang des Filters aufgereiht sind, wobei mindestens zwei nicht benachbarte Resonatoren, die gekoppelte und getrennte Resonatoren genannt werden, über eine längliche leitende Platte (6) gekoppelt sind, deren beide Enden (7, 8) je in der Nähe eines der beiden gekoppelten und getrennten Resonatoren (R₁, R₄) angeordnet sind, und die eine Krümmung aufweist, deren Konkavität denjenigen (R₂, R₃) der n-2 anderen Resonatoren zugewandt ist, die sich zwischen den beiden gekoppelten und getrennten Resonatoren befinden, dadurch gekennzeichnet, dass die Platte (6) eine biegsame Platte ist, von der ein Punkt fest ist und von der ein Ende frei ist, und dass eine isolierende Einstellschraube (19), die die Wand des Filtergehäuses durchdringt, die Regulierung der Position des freien Endes (8) der Platte in bezug auf einen (R₄) der gekoppelten und getrennten Resonatoren dadurch ermöglicht, dass sie auf die Platte drückt.

2. Filter nach Anspruch 1, dadurch gekennzeichnet, dass die Platte (6) an ihrem anderen Ende mit einem (R₁) der getrennten und gekoppelten Resonatoren (R₁, R₄) aufgrund einer Befestigungsvorrichtung (20) in Berührung steht.

## Claims

1. A filter with n resonators (n being an integer at least equal to 3) disposed in a series configuration between the input and the output of the filter and in which two non-adjacent resonators at least, which will be called separated-coupled resonators, are coupled via a conductive plate (6) of elongated form, this plate having its two ends (7, 8) situated respectively in the neighbourhood of the two separated-coupled resonators (R_{I}, R₄) and presenting a curved shape, the concavity of which is turned towards those (R₂, R₃) of the n-2 remaining resonators situated between the two separated-coupled resonators, characterized in that the plate (6) is a resilient plate, one point of which is fixed and one of the ends of which is free, and in that an insulating adjusting screw (19), which passes through the wall of the filter casing, permits the adjustment of the position of the free end (8) of the plate with respect to one (R₄) of the separated-coupled resonators by pressing on the plate.

2. A filter according to claim 1, characterized in that the plate (6) is in contact, at its other end, with one (R₁) of the separated-coupled resonators (Rₗ, R₄) via a fixing device (20).
